# EUROPÄISCHE PATENTSCHRIFT

(11) **EP 3 680 551 B1**
(45) Veröffentlichungstag und Bekanntmachung des Hinweises auf die Patenterteilung: **09.03.2022**
(21) Anmeldenummer: 20151372.8
(22) Anmeldetag: 13.01.2020
(51) Int. Cl.: F21V 23/02, F21V 21/35

(54) **LEUCHTMODUL FÜR EIN LICHTBANDSYSTEM**
LIGHTING MODULE FOR A LIGHT STRIP SYSTEM
MODULE D'ÉCLAIRAGE POUR UN SYSTÈME DE BANDES D'ÉCLAIRAGE

(30) Priorität: 14.01.2019 DE 202019100149 U
(43) Veröffentlichungstag der Anmeldung: 15.07.2020
(73) Patentinhaber: Zumtobel Lighting GmbH, 6850 Dornbirn (AT)
(72) Erfinder: Feurle, Helmut, 6934 Sulzberg (AT); Galler, Gerhard, 6900 Bregenz (AT)
(74) Vertreter: Kiwit, Benedikt

(56) Entgegenhaltungen:
- EP-A1- 2 650 607
- DE-A1-102012 221 454
- DE-U1- 9 403 028
- DE-U1-202011 001 000

## Beschreibung

### 1. Gebiet der Erfindung

Die vorliegende Erfindung betrifft ein Leuchtmodul für ein Lichtbandsystem sowie ein Lichtbandsystem aufweisend ein solches Leuchtmodul.

### 2. Hintergrund

Aus dem Stand der Technik sind prinzipiell Leuchtmodule der eingangs genannten Art bekannt. Bei diesen handelt es sich oft um entsprechende Notleuchtenkomponenten oder Notleuchtmodule, die in ein Lichtbandsystem eingesetzt sind. Bekannt ist ferner, dass das Leuchtmodul ein Betriebsgerät aufweist, welches ein Leuchtmittel des Leuchtmoduls betreibt. Im Stand der Technik sind Leuchtmittel und Betriebsgerät in Reihe angeordnet, insbesondere um eine gute Zugänglichkeit zu dem Leuchtmittel zu gewährleisten, beispielsweise zur Einstellung des Leuchtmittels und/oder zur Wartung des Leuchtmittels.

Nachteilig an dem aus dem Stand der Technik bekannten Leuchtmodul ist, dass das Leuchtmodul konstruktionsbedingt verhältnismäßig lang ausgebildet werden muss, da Leuchtmittel und Betriebsgerät - insbesondere wegen der Notwendigkeit von in dem Betriebsgerät vorgesehenen Treibern und/oder Energiespeichern bzw. Akkus - in Reihe angeordnet sind. Dies bedingt wiederum die ungewünschte Dunkelstelle in dem Bereich, in dem das Leuchtmodul in dem Lichtbandsystem vorgesehen ist.

Der in Fig. 12 der DE 10 2012 221 454 A1 gezeigte Stand der Technik zeigt ein Leuchtmodul gemäß dem Oberbegriff des Anspruchs 1. Die DE 94 03 028 U1 zeigt eine Einbauleuchte mit einem rückseitig an deren Gehäuse auf einer schwenkbaren Platte befestigten Bauelement. Die EP 2 650 607 A1 zeigt eine modulare Leuchte mit einem Träger, in den ein Betriebsgerät montiert werden kann, an welches dann eine Leuchteneinheit montiert werden kann, wobei das Betriebsgerät erst wieder demontiert werden kann, wenn das Leuchtenmodul zuvor entfernt wurde. Die DE 20 2011 001 000 U1 zeigt ein Lampenbetriebsgerät.

Ausgehend von diesem Stand der Technik stellt sich die vorliegende Erfindung die Aufgabe, ein Leuchtmodul bereitzustellen, welches kürzer ausgeführt ist, um somit insbesondere Dunkelstellen im Lichtbandsystem zu vermeiden oder wenigstens zu reduzieren. Darüber hinaus stellt sich die vorliegende Erfindung die Aufgabe, ein entsprechendes Lichtbandsystem bereitzustellen.

Diese und andere Aufgaben, die beim Lesen der folgenden Beschreibung noch genannt werden oder vom Fachmann erkannt werden können, werden mit dem Gegenstand der unabhängigen Ansprüche gelöst. Vorteilhafte Weiterbildungen sind Gegenstand der hierauf rückbezogenen Unteransprüche.

### 3. Ausführliche Beschreibung der Erfindung

Ein erfindungsgemäßes Leuchtmodul für ein Lichtbandsystem weist auf: ein Leuchtmittel zum Abstrahlen von Licht zu einer Vorderseite des Leuchtmittels, ein Leuchtmodul-Befestigungsvorrichtung zur elektrischen und mechanischen Verbindung des Leuchtmodules mit einem Lichtbandsystem, und ein Betriebsgerät zum Betrieb des Leuchtmittels, welches an einer Rückseite des Leuchtmittels angeordnet ist. Das Betriebsgerät ist werkzeuglos zwischen einer Einbauposition, in der das Betriebsgerät eine Zugänglichkeit zur Rückseite von außerhalb des Leuchtmoduls versperrt, und einer Freigabeposition, in der das Betriebsgerät die Zugänglichkeit zur Rückseite von außerhalb des Leuchtmoduls zulässt, bewegbar. Das Leuchtmodul weist ferner ein Gelenk zum Bewegen des Betriebsgeräts zwischen der Einbauposition und der Freigabeposition auf.

"Werkzeuglos" wird erfindungsgemäß so verstanden, dass keine zusätzlichen Werkzeuge oder Vorrichtungen für den jeweiligen Vorgang notwendig sind, also beispielsweise die Bewegung zwischen der Einbauposition und der Freigabeposition ausschließlich händisch erfolgen kann.

Mit anderen Worten ist erfindungsgemäß vorgesehen, dass das Betriebsgerät in einer Art Huckepack bzw. "Rucksacklösung" rückseitig des Leuchtmittels vorgesehen ist. Somit kann das Leuchtmodul in Längsrichtung verkürzt werden, während die werkzeuglose Bewegbarkeit des Betriebsgeräts zwischen der Einbauposition und der Freigabeposition weiterhin eine gute Zugänglichkeit zum Leuchtmittel gewährleistet, beispielsweise zur Einstellung des Leuchtmittels und/oder zur Wartung des Leuchtmittels. Durch die verkürzte Ausführung des Leuchtmoduls können neben der Einsparung von Material somit gleichzeitig die Dunkelstellen des Leuchtmoduls, insbesondere beim Einsatz in einem Lichtbandsystem, erheblich reduziert werden. Mithin ist auch das optische Erscheinungsbild des Leuchtmoduls, insbesondere beim Einsatz in einem Lichtbandsystem, optimiert.

Vorzugsweise weist das Leuchtmodul ein Gehäuse und eine Erdungsverbindung auf, wobei die Erdungsverbindung derart ausgestaltet ist, dass das Betriebsgerät sowohl in der Einbauposition als auch in der Freigabeposition über die Erdungsverbindung mit dem Gehäuse elektrisch leitend verbunden ist, um das Betriebsgerät zu erden. Somit kann vorteilhaft bezweckt werden, dass das Betriebsgerät stets geerdet ist, also elektrische Ströme des Betriebsgeräts stets zuverlässig über das Gehäuse in das Erdreich abgeleitet werden und folglich nicht einen Monteur gefährden.

Das Leuchtmodul weist wenigstens ein Gelenk zum Bewegen des Betriebsgeräts zwischen der Einbauposition und der Freigabeposition auf. Dies stellt sicher, dass das Betriebsgerät wenigstens in der Einbauposition und der Freigabeposition vom Leuchtmodul gehalten ist und einfach zwischen der Einbauposition und der Freigabeposition bewegt werden kann.

Das Gelenk stellt vorzugsweise die Erdungsverbindung zwischen Betriebsgerät und Gehäuse bereit. Das heißt, das Gelenk stellt vorzugsweise eine elektrisch leitende Verbindung zwischen Gehäuse und Betriebsgerät bereit, beispielsweise indem das Gelenk wenigstens teilweise elektrisch leitend, insbesondere metallisch ausgeführt ist. Zum Beispiel kann das Gelenk Gelenkelemente aufweisen, die jeweils wenigstens teilweise einen elektrisch leitenden bzw. metallischen Bereich aufweisen, die miteinander in elektrisch leitenden Kontakt stehen und zudem mit dem Gehäuse bzw. Betriebsgerät in elektrisch leitenden Kontakt stehen, um somit die elektrisch leitende Verbindung und somit die Erdungsverbindung zwischen Gehäuse und Betriebsgerät bereitzustellen.

Das Gelenk kann ein Drehgelenk sein, sodass das Betriebsgerät durch Drehung zwischen der Einbauposition und der Freigabeposition bewegbar ist. Durch eine derartige verschwenkbare Aufnahme des Betriebsgeräts kann somit das Betriebsgerät besonders einfach zwischen der Einbauposition und der Freigabeposition bewegt werden. Und da die Dreh- bzw. Schwenkbewegung das Betriebsgerät nur in Richtung der Rückseite bzw. der Vorderseite des Leuchtmittels bewegt, also die Drehachse des Drehgelenks im Wesentlichen parallel zur Rückseite bzw. Vorderseite des Leuchtmittels und/oder zur Längsachse des Leuchtmoduls ist, kann somit das Leuchtmodul in Längsrichtung kompakter ausgeführt werden.

Das Gelenk kann ein Schubgelenk sein, sodass das Betriebsgerät durch Verschiebung zwischen der Einbauposition und der Freigabeposition bewegbar ist. Mit anderen Worten kann das Betriebsgerät in dem Leuchtmodul über das Schubgelenk schienenartig geführt sein, damit das Betriebsgerät zwischen der Einbauposition und der Freigabeposition bewegbar ist. Dies ermöglicht eine einfache Bewegung des Betriebsgeräts zwischen der Einbauposition und der Freigabeposition, während das Leuchtmodul weniger hoch ausgeführt ist, da das Betriebsgerät im Wesentlichen nur parallel zur Rückseite bzw. Vorderseite des Leuchtmittels und/oder zur Längsachse des Leuchtmoduls bewegbar ist.

Das Leuchtmodul kann eine Haltevorrichtung aufweisen, die zum Bewegen des Betriebsgeräts zwischen der Einbauposition und der Freigabeposition derart ausgebildet ist, dass das Betriebsgerät in der Freigabeposition bezüglich des Leuchtmoduls, insbesondere bezüglich des Gehäuses, komplett demontiert ist. Auf diese Weise kann, insbesondere wegen des von dem Leuchtmodul komplett abgenommen Betriebsgeräts, eine besonders gute Zugänglichkeit zum Leuchtmittel bereitgestellt werden. Und da die Haltevorrichtung für die Zugänglichkeit in der Freigabeposition keinerlei Gelenke benötigt, um beispielsweise eine Bewegung entlang und/oder um die Längsachse des Leuchtmoduls zu bewirken, kann das Leuchtmodul insgesamt kompakter, d. h. insbesondere weniger hoch und weniger lang ausgeführt werden.

Das Leuchtmodul kann ferner eine Befestigungsvorrichtung aufweisen, die ausgebildet ist, das Betriebsgerät in der Einbauposition (wahlweise) zu halten und werkzeuglos zu lösen, um das Betriebsgerät in die Freigabeposition zu bewegen.

Beispielsweise weist die Befestigungsvorrichtung wenigstens ein Befestigungselement und wenigstens ein dem Befestigungselement korrespondierendes Halteelement auf, welche in der Einbauposition miteinander in Eingriff stehen, um das Betriebsgerät in der Einbauposition zu halten. Somit kann die Befestigungsvorrichtung ohne weitere Befestigungselemente das Betriebsgerät sicher in der Einbauposition halten.

Das Befestigungselement und/oder das Halteelement kann/können derart elastisch verformbar sein, dass durch werkzeuglose elastische Verformung des Befestigungselements und/oder des Halteelements der Eingriff zwischen Befestigungselement und Halteelement lösbar ist, um das Betriebsgerät in die Freigabeposition zu bewegen. Folglich kann durch einfaches Umbiegen des Befestigungselements und/oder des Halteelements der Eingriff zwischen dem Befestigungselement und dem Halteelement gelöst werden, wobei die jeweilige elastische Verformbarkeit bewirkt, dass das Befestigungselement und das Halteelement weiterhin miteinander in sicheren Eingriff bringbar sind, um das Betriebsgerät in der Einbauposition sicher zu halten.

Das Halteelement und/oder das Befestigungselement kann/können ein Federelement aufweisen, welches derart elastisch verformbar ist, dass durch werkzeuglose elastische Verformung des Federelements der Eingriff zwischen Befestigungselement und Halteelement lösbar ist, um das Betriebsgerät in die Freigabeposition zu bewegen. Somit kann die jeweilige elastische Verformbarkeit einfach bereitgestellt werden, beispielsweise weil das Federelement aus einem Blech gebogen ist.

Vorzugsweise stehen das Befestigungselement und das Halteelement in der Einbauposition miteinander in Rastverbindung. Dies ist insbesondere für einen besonders guten Eingriff zwischen Befestigungselement und Halteelement von Vorteil. Außerdem ist die Rastverbindung verhältnismäßig einfach werkzeuglos zu lösen.

Das Halteelement kann eine Rastaufnahme wie beispielsweise eine Durchgriffsöffnung aufweisen, in die das Befestigungselement eingreifen kann, um das Betriebsgerät in der Einbauposition zu halten. Beispielsweise ist die Rastaufnahme in dem zuvor beschriebenen Federelement (integral) ausgebildet.

Das Befestigungselement kann ein Rastelement sein, insbesondere ein Rastvorsprung wie beispielsweise ein Rastnippel oder ein Rasthaken.

Vorzugsweise weist die Befestigungsvorrichtung wenigstens zwei Befestigungselemente und wenigstens zwei den Befestigungselementen korrespondierende Halteelemente auf. Wenigstens ein Befestigungselement und wenigstens ein Halteelement der Befestigungselemente und Halteelemente stehen miteinander derart in Eingriff, um ein Gelenk oder das Gelenk zum Bewegen des Betriebsgeräts zwischen der Einbauposition und der Freigabeposition bereitzustellen. Somit kann das Gelenk einfach bereitgestellt werden und - wegen der lösbaren Verbindung zwischen dem weiteren Befestigungselement und dem weiteren Halteelement - auch einfach montiert bzw. demontiert werden.

Das Leuchtmittel kann bezüglich des Leuchtmoduls derart bewegbar, insbesondere drehbar angeordnet sein, dass die Lichtabgaberichtung des Leuchtmittels definiert einstellbar ist. Da der Zugang zu dem Leuchtmittel über die Rückseite des Leuchtmittels erfolgt, kann somit die Lichtabgaberichtung des Leuchtmittels durch die Bewegbarkeit des Leuchtmittels besonders flexibel eingestellt werden, beispielsweise um die Anzeige eines Fluchtweges entsprechend an die gegebenen Bedingungen anzupassen.

Die Zugänglichkeit (zur Rückseite) kann eine Einstellung des Leuchtmittels ermöglichen, beispielsweise um die Lichtabgaberichtung des Leuchtmittels über Bewegen bzw. Drehen des Leuchtmittels einzustellen. Alternativ oder zusätzlich kann die Zugänglichkeit auch eine Wartung des Leuchtmittels ermöglichen, beispielsweise um das Leuchtmittel auszutauschen und/oder das Leuchtmittel mit anderen Komponenten wie dem Betriebsgerät elektrisch leitend zu verbinden, insbesondere zu verkabeln.

Das Leuchtmodul weist ferner eine Leuchtmodul-Befestigungsvorrichtung zur elektrischen und mechanischen Verbindung des Leuchtmoduls mit einem Lichtbandsystem auf. Somit kann auf einfache Weise gleichzeitig eine elektrische und eine mechanische Verbindung zwischen Leuchtmodul und Lichtbandsystem bereitgestellt werden, beispielsweise indem durch eine einzige Manipulationsbewegung der Leuchtmodul-Befestigungsvorrichtung gleichzeitig die elektrische und mechanische Verbindung zwischen Leuchtmodul und Lichtbandsystem bereitgestellt wird.

Die Erfindung betrifft ferner ein Lichtbandsystem, welches ein wie zuvor beschriebenes Leuchtmodul aufweist.

Das Lichtbandsystem kann ein Primärleuchtmittel aufweisen, wobei das Leuchtmittel des Leuchtmoduls ein Sekundärleuchtmittel des Lichtbandsystems ist. Das Primärleuchtmittel kann zur Allgemeinbeleuchtung vorgesehen sein, um beispielsweise einen Gang, einen Raum oder dergleichen auszuleuchten. Das Sekundärleuchtmittel kann als ein Hinweisleuchtmittel, beispielsweise zum Hinweis auf einen Fluchtweg, vorgesehen sein.

Das Leuchtmodul kann ein Notleuchtmodul des Lichtbandsystems sein. Das heißt, das Lichtbandsystem kann einfach mit dem zuvor beschriebenen Leuchtmodul nachgerüstet oder erweitert werden, um somit gleichzeitig eine Notleuchte bereitzustellen.

**Beschreibung einer bevorzugten Ausführungsform:**
Nachfolgend wird eine detaillierte Beschreibung der Figuren gegeben. In den Figuren zeigen:
- **Figur 1**: eine schematische perspektivische Ansicht einer bevorzugten Ausführungsform eines erfindungsgemäßen Leuchtmoduls in der Einbauposition;
- **Figur 2**: das in Figur 1 gezeigte Leuchtmodul in einer Seitenansicht;
- **Figur 3**: eine schematische perspektivische Ansicht des in den Figuren 1 und 2 gezeigten Leuchtmoduls in der Freigabeposition;
- **Figur 4**: das in Figur 3 gezeigte Leuchtmodul in einer Seitenansicht; und
- **Figur 5**: eine schematische perspektivische Ansicht des in den Figuren 1 bis 4 gezeigten Leuchtmoduls in einer Position zwischen der Einbauposition und der Freigabeposition.

Die Figuren lassen ein erfindungsgemäßes Leuchtmodul 1 gemäß einer bevorzugten Ausführungsform erkennen. Das Leuchtmodul 1 ist bevorzugt als Lichtbalken und/oder länglich, also mit einer Längsachse, ausgebildet. Länglich bedeutet hierbei, dass die Länge des Leuchtmoduls 1 einem Vielfachen der Breite des Leuchtmoduls 1 entspricht. Das Leuchtmodul 1 weist ein nicht näher erkennbares Leuchtmittel wie beispielsweise eine LED, beispielsweise ein LED-Spot, auf; das Leuchtmodul 1 ist also vorzugsweise eine LED-Einheit. Das Leuchtmittel ist vorgesehen, um Licht zu einer Vorderseite des Leuchtmittels bzw. des Leuchtmoduls 1, also in den Figuren in eine Richtung nach unten, abzustrahlen. Vorzugsweise weist das Leuchtmodul 1 an dessen Vorderseite eine (transparente) Abdeckung 2 auf, über welche das Leuchtmittel Licht nach außerhalb des Leuchtmoduls 1 bzw. zur Vorderseite des Leuchtmoduls 1 abstrahlt.

Das Leuchtmodul 1 ist nicht auf eine bestimmte Anwendung beschränkt. Bevorzugt kommt das Leuchtmodul 1 als Notleuchte und/oder in einem länglichen Lichtbandsystem zum Einsatz. In dem Lichtbandsystem kann das Leuchtmodul 1 beispielsweise als ein Notleuchtmodul zum Einsatz kommen, welches in das Lichtbandsystem eingesetzt ist. Beispielsweise weist das Lichtbandsystem ein Primärleuchtmittel auf, um über das Primärleuchtmittel Licht für eine Allgemeinbeleuchtung abzustrahlen, wobei das Leuchtmittel des Leuchtmoduls 1 ein Sekundärleuchtmittel des Lichtbandsystems ist, beispielsweise um in der Funktion als Notleuchte einen Fluchtweg anzuzeigen. Kommt das Leuchtmodul 1 als Notleuchte bzw. Notleuchtmodul zum Einsatz kann die Abdeckung 2 ein entsprechendes Piktogramm aufweisen, durch welches das Leuchtmittel Licht abstrahlt, um auf einen Fluchtweg hinzuweisen.

In dem in den Figuren beispielhaft gezeigten Leuchtmodul 1 ist das Leuchtmittel bezüglich des Leuchtmoduls 1 bevorzugt derart drehbar angeordnet, dass die Lichtabgaberichtung des Leuchtmittels definiert einstellbar ist. Somit kann beispielsweise bei Anwendung des Leuchtmoduls 1 als Notleuchte ermöglicht werden, die Lichtabgaberichtung zur Anzeige eines Fluchtweges entsprechend an die gegebenen Bedingungen anzupassen. Das Leuchtmittel kann jedoch auch anderweitig bewegbar angeordnet sein, um die Lichtabgaberichtung des Leuchtmittels definiert einzustellen; beispielsweise ist das Leuchtmittel zusätzlich oder alternativ translatorisch bewegbar, um die Lichtabgaberichtung des Leuchtmittels definiert einzustellen.

Vorzugsweise ist das Leuchtmittel in dem weiter unten näher beschriebenen Gehäuse bewegbar bzw. drehbar angeordnet.

Das Leuchtmodul 1 kann ferner eine Leuchtmodul-Befestigungsvorrichtung 3 zur elektrischen und mechanischen Verbindung des Leuchtmoduls 1 mit dem Lichtbandsystem aufweisen. In dem in den Figuren beispielhaft gezeigten Leuchtmodul 1 weist die Leuchtmodul-Befestigungsvorrichtung 3 einen Drehknebel auf, um somit über eine Drehbewegung des Drehknebels gleichzeitig eine elektrische und mechanische Verbindung zwischen Leuchtmodul 1 und Lichtbandsystem bereitzustellen. Eine solche Befestigungsvorrichtung ist auch als TECTON-System bekannt. In anderen Beispielen kann die Leuchtmodul-Befestigungsvorrichtung 3 auch auf andere Weise manipulierbar sein, beispielsweise über eine translatorische Manipulationsbewegung. Ferner sind auch andere elektrische und mechanische Verbindungsmöglichkeiten zwischen Leuchtmodul 1 und Lichtbandsystem denkbar.

Das Leuchtmodul 1 weist ferner ein Betriebsgerät 4 zum Betrieb bzw. zur elektrischen Versorgung des Leuchtmittels auf. Das Betriebsgerät 4 ist dabei an einer Rückseite R des Leuchtmittels bzw. des Leuchtmoduls 1 angeordnet; das Betriebsgerät 4 ist also auf einer der Vorderseite des Leuchtmittels bzw. des Leuchtmoduls 1 abgewandten Seite vorgesehen, in den Figuren also oberhalb des Leuchtmittels. Das Betriebsgerät 4 kann beispielsweise die Lichtabgabe des Leuchtmittels einstellen, beispielsweise die Helligkeit und/oder die Lichtfarbe des Leuchtmittels. Das Betriebsgerät 4 weist vorzugsweise einen Gleichspannungswandler (AC/DC-Wandler) auf, um das Leuchtmittel mit einer entsprechenden Spannung zu versorgen. Die elektrische Versorgung des Betriebsgeräts 4 erfolgt vorzugsweise über eine nach außen führbare Stromversorgung, welche beispielsweise über die Leuchtmodul-Befestigungsvorrichtung 3 bereitgestellt ist. Die elektrische Verbindung zwischen Betriebsgerät 4 und Leuchtmittel zum Betrieb des Leuchtmittels erfolgt bevorzugt über eine entsprechende Verkabelung. Das Betriebsgerät 4 ist vorzugsweise länglich ausgebildet und/oder erstreckt sich vorzugsweise entlang der Längsachse des Leuchtmoduls 1**.**

Das Betriebsgerät 4 ist werkzeuglos zwischen einer Einbauposition und einer Freigabeposition bewegbar. Die Einbauposition ist beispielhaft in den Figuren 1 und 2 dargestellt. Die Figuren 3 und 4 zeigen beispielhaft die Freigabeposition. Figur 5 zeigt eine Position des Betriebsgeräts 4 zwischen der Einbauposition und der Freigabeposition.

In der Einbauposition, die beispielhaft in den Figuren 1 und 2 gezeigt ist, versperrt das Betriebsgerät 4 einen Zugänglichkeit zur Rückseite R des Leuchtmittels von außerhalb des Leuchtmoduls 1**.** Bevorzugt ist, wenn in einer Draufsicht des Leuchtmoduls 1, also in die (Haupt-) Lichtabstrahlrichtung des Leuchtmittels gesehen, das Betriebsgerät 4 in der Einbauposition die Rückseite R des Leuchtmittels wenigstens teilweise und bevorzugt komplett abdeckt, sodass eine Zugänglichkeit zur Rückseite R des Leuchtmittels nicht möglich ist bzw. versperrt ist. Durch diese Anordnung erhält das Leuchtmodul 1 in der Einbauposition eine besonders kompakte Bauweise.

Damit das Betriebsgerät 4 in der Einbauposition vom Leuchtmodul 1 sicher gehalten ist, ist es bevorzugt, wenn das Leuchtmodul 1 eine Befestigungsvorrichtung 5 aufweist. In dem in den Figuren gezeigten Ausführungsbeispiel weist die Befestigungsvorrichtung 5 ein Befestigungselement 51 (beispielsweise auf Seiten des Betriebsgeräts 4) und ein zu dem Befestigungselement 51 korrespondierend ausgestaltetes Halteelement 52 (beispielsweise auf Seiten des Leuchtmittels) auf. Diese sind insbesondere in den Figuren 3 und 5 gut zu erkennen. Die Befestigungsvorrichtung 5 weist vorzugsweise ein Tragelement 53 auf, welches das Betriebsgerät 4 vorzugsweise über dessen komplette Länge trägt und auf welchem das Befestigungselement 51 vorzugsweise integral ausgebildet ist, beispielsweise durch Biegen des Tragelements 53. Die Befestigungsvorrichtung 5 weist vorzugsweise ein Basiselement 54 auf Seiten des Leuchtmittels auf, auf welchem das Haltelement 52 vorzugsweise integral ausgebildet ist, beispielsweise durch Biegen des Basiselements 54.

In der Einbauposition stehen das Befestigungselement 51 und das Halteelement 52 miteinander in Eingriff, um das Betriebsgerät 4 in der Einbauposition sicher zu halten. Wie in den Figuren beispielhaft dargestellt, kann dieser Eingriff über eine Rastverbindung bereitgestellt sein. Beispielsweise kann, wie in den Figuren 3 und 5 gut zu erkennen ist, das Befestigungselement 51 als Rastelement oder Rastvorsprung, insbesondere als Rastnippel oder Rasthaken, ausgebildet sein, und/oder das Halteelement 52 als eine Rastaufnahme wie beispielsweise eine Durchgriffsöffnung ausgebildet sein. Dementsprechend greift das Befestigungselement 51, bevorzugt als Rastelement ausgebildet, in der Einbauposition in das bevorzugt als Rastaufnahme ausgebildete Halteelement 52 ein, um das Betriebsgerät 4 in der Einbauposition zu halten. In dem in den Figuren gezeigten Ausführungsbeispiel durchgreift also das als Rastnippel ausgebildete Befestigungselement 51 das als Durchgriffsöffnung ausgebildete Halteelement 52, um das Halteelement 52 zu hintergreifen.

Die Befestigungsvorrichtung 5 ist ferner ausgebildet, das Betriebsgerät 4 in der Einbauposition werkzeuglos zu lösen, um das Betriebsgerät 4 in die Freigabeposition zu bewegen. In dem in den Figuren beispielhaft gezeigten Leuchtmodul 1 wird die Einbauposition werkzeuglos gelöst, indem (nur) das Halteelement 52 elastisch verformbar ist und/oder das Halteelement 52 ein Federelement aufweist bzw. als Federelement ausgestaltet ist. Wie insbesondere in den Figuren 3 und 5 gut erkennbar, kann in der Ausgestaltung des Halteelements 52 als Feder das Halteelement 52 aus einem an das Leuchtmodul 1 befestigten Blech gebogen sein, um somit die zuvor genannte elastische Verformbarkeit des Halteelements 52 bereitzustellen. Befindet sich nunmehr das Befestigungselement 51 in Eingriff mit dem Halteelement 52, so kann das Halteelement 52 einfach elastisch verbogen werden, um den Eingriff zu lösen; in dem in den Figuren beispielhaft gezeigten Leuchtmodul 1 wird also das Halteelement 52 soweit elastisch verbogen, bis der Rastnippel 51 die Durchgriffsöffnung 52 nicht mehr durchgreift. Der Eingriff zwischen Befestigungselement 51 und Halteelement 52 ist somit gelöst, und das Betriebsgerät 4 kann in die Freigabeposition bewegt werden.

Zur einfachen händischen elastischen Verformung des Halteelements 52 kann das Halteelement 52 einen abgeschrägten Bereich 52a aufweisen, welcher beispielsweise durch Biegen des Halteelements bzw. Federelements 52 erhalten ist. Der abgeschrägte Bereich 52a kann dabei gleichzeitig als Anlaufschräge für das Befestigungselement 51 dienen, um das Befestigungselement 51 einfach mit dem Halteelement 52 in Eingriff zu bringen.

Die Erfindung ist jedoch nicht darauf beschränkt, dass (nur) das Halteelement 52 elastisch verformbar ausgebildet ist, um den Eingriff zwischen Befestigungselement 51 und Halteelement 52 werkzeuglos zu lösen. Alternativ oder zusätzlich kann auch das Befestigungselement 51 in der wie zuvor beschriebenen Weise elastisch verformbar ausgebildet sein, um den Eingriff zwischen Befestigungselement 51 und Halteelement 52 zu lösen, sodass das Betriebsgerät 4 in die Freigabeposition bewegt werden kann.

Zum Bewegen des Betriebsgeräts 4 zwischen der Einbauposition und der Freigabeposition kann das Leuchtmodul 1 ein Gelenk 6 aufweisen. In dem in den Figuren beispielhaft gezeigten Leuchtmodul 1 ist das Gelenk 6 ein Drehgelenk. Durch die von dem Drehgelenk 6 bereitgestellte Drehachse kann sich somit das Betriebsgerät 4 durch Drehung zwischen der Einbauposition und der Freigabeposition bewegen. Die Drehachse des Drehgelenks 6 erstreckt sich in dem in den Figuren beispielhaft gezeigten Leuchtmodul 1 parallel zur Längsachse des Leuchtmoduls 1 und/oder parallel zur Rückseite R des Leuchtmittels. Das Drehgelenk 6 stellt vorzugsweise einen definierten Drehbewegungsspielraum für das Betriebsgerät 4 bereit. Beispielsweise kann der Drehbewegungsspielraum von 0° bis 90° betragen, sodass in der Einbauposition (vergleiche Figuren 1 und 2) das Betriebsgerät 4 mit der Rückseite R des Leuchtmittels bzw. der Längserstreckungsebene des Leuchtmoduls 1 einen Winkel von ungefähr 0° einschließt, wobei in der Freigabeposition (vergleiche Figuren 3 und 4) der von Betriebsgerät 4 und der Rückseite R des Leuchtmittels eingeschlossene Winkel ungefähr 90° beträgt. Figur 5 zeigt eine Position, in der der zwischen Betriebsgerät 4 und Rückseite R des Leuchtmittels eingeschlossene Winkel ungefähr 45 ° beträgt. Der Drehbewegungsspielraum kann auch größer als 90° sein.

Das Gelenk bzw. Drehgelenk 6 weist zwei miteinander drehbar verbundene Gelenkelemente auf, die die Bewegbarkeit bzw. Drehbewegbarkeit des Gelenks 6 bereitstellen. In dem in den Figuren beispielhaft gezeigten Leuchtmodul 1 sind die Gelenkelemente 61, 62 entsprechend zu den bzw. identisch zu dem zuvor beschriebenen Befestigungselement 51 und Halteelement 52 ausgebildet; das heißt, die Befestigungsvorrichtung 5 weist wenigstens ein weiteres Befestigungselement als erstes Gelenkelement 61 und wenigstens ein weiteres Halteelement als zweites Gelenkelement 62 auf. Das weitere Befestigungselement bzw. erste Gelenkelement 61 und das weitere Halteelement bzw. zweite Gelenkelement 62 sind also wie das Befestigungselement 51 bzw. Halteelement 52 ausgestaltet, sodass das für das Befestigungselement 51 und Halteelement 52 Gesagte für die Gelenkelemente 61, 62 analog gilt. Die Gelenkelemente 61, 62 stehen somit miteinander derart in Eingriff, dass das Gelenk bzw. Drehgelenk 6 zum Bewegen bzw. Drehen des Betriebsgeräts 4 zwischen der Einbauposition der Freigabeposition bereitgestellt ist. Da die Gelenkelemente 61, 62 entsprechend zu dem Befestigungselement 51 und Halteelement 52 ausgestaltet sind, kann der Eingriff zwischen Gelenkelement 61 und Gelenkelement 62 in der wie zuvor beschriebenen Weise einfach gelöst werden, um somit beispielsweise das Betriebsgerät 4 komplett von dem Leuchtmodul 1 abzunehmen bzw. zu demontieren.

Vorzugsweise weist das Leuchtmodul 1 zwei der wie zuvor beschriebenen Drehgelenke 6 auf, die bevorzugt einander gegenüberliegend angeordnet sind. Vorzugsweise stellen die Drehgelenke 6 zusammen die Drehachse zur Bewegung des Betriebsgeräts 4 zwischen der Einbauposition und der Freigabeposition bereit.

Die Erfindung ist jedoch nicht auf ein Drehgelenk als Gelenk 6 beschränkt. Beispielsweise kann das Gelenk 6 zusätzlich oder alternativ als Schubgelenk ausgebildet sein. Somit kann das Betriebsgerät 4 durch Verschiebung, beispielsweise entsprechend einer Schienenführung entlang der Längsachse des Leuchtmoduls 1, zwischen der Einbauposition und der Freigabeposition bewegt werden. Ferner kann vorgesehen sein, dass das Leuchtmodul 1 zur Bewegung des Betriebsgeräts 4 zwischen der Einbauposition und der Ausbauposition kein Gelenk aufweist. In diesem Fall kann vorgesehen sein, dass das Leuchtmodul 1 eine Haltevorrichtung aufweist, welche bewirkt, dass das Betriebsgerät 4 in der Freigabeposition bezüglich des Leuchtmoduls 1 komplett demontiert ist. Beispielsweise weist eine solche Haltevorrichtung Befestigungsmittel auf, die das Betriebsgerät 4 in der Einbauposition sicher halten und in der Freigabeposition komplett von dem Betriebsgerät 4 entkoppelt sind; solche Befestigungsmittel können beispielsweise entsprechend zu dem Befestigungselement 51 und Halteelement 52 ausgebildet sein, also insbesondere als Schnapp- oder Rastverbindung.

In der Freigabeposition, die insbesondere in Figur 3 gut erkennbar ist, lässt das Betriebsgerät 4 also die Zugänglichkeit zur Rückseite R von außerhalb des Leuchtmoduls zu. Das heißt, die Rückseite R ist freigelegt und wird somit nicht mehr von dem Betriebsgerät abgedeckt. Folglich kann ein Monteur wegen der so bereitgestellten Zugänglichkeit zur Rückseite R des Leuchtmittels das Leuchtmittel einstellen, beispielsweise um die Lichtabgaberichtung des Leuchtmittels definiert einzustellen, insbesondere über Bewegen bzw. Drehen des Leuchtmittels. Alternativ oder zusätzlich kann die Zugänglichkeit auch eine Wartung des Leuchtmittels ermöglichen, beispielsweise um das Leuchtmittel auszutauschen und/oder um eine elektrische Verbindung wie eine Verkabelung, insbesondere mit Bezug zum Betriebsgerät 4, einzustellen. Ferner ermöglicht die Zugänglichkeit auch eine einfache Montage des Leuchtmoduls 1, insbesondere des Leuchtmittels.

Das Leuchtmodul 1 kann ferner ein Gehäuse 7 aufweisen, welches insbesondere vorgesehen ist, um das Betriebsgerät 4 zu erden. Genauer gesagt kann das Leuchtmodul 1 eine Erdungsverbindung aufweisen, die das Betriebsgerät 4 mit dem Gehäuse 7 derart elektrisch leitend verbindet, dass das Betriebsgerät 4 sowohl in der Einbauposition als auch in der Freigabeposition über die Erdungsverbindung mit dem Gehäuse 7 elektrisch leitend verbunden ist, um das Betriebsgerät 4 zu erden. In dem in den Figuren beispielhaft gezeigten Leuchtmodul 1 wird diese Erdungsverbindung bereitgestellt, indem das Gelenk 6 nicht nur zur Bewegung des Betriebsgeräts 4 zwischen der Einbauposition und der Freigabeposition vorgesehen ist, sondern auch die Erdungsverbindung zwischen Betriebsgerät 4 und Gehäuse 7 bereitstellt. Dies erfolgt bevorzugt derart, dass wenigstens die Bereiche der Gelenkelemente 61, 62, die das Betriebsgerät 4 direkt mit dem Gehäuse 7 verbinden, elektrisch leitend, also vorzugsweise metallisch ausgebildet sind. Die elektrischen Ströme des Betriebsgeräts 4 können somit einfach auf das Gehäuse 7 übertragen werden. Alternativ oder zusätzlich ist es auch denkbar, ein Erdungskabel vorzusehen, welches das Betriebsgerät 4 mit dem Gehäuse 7 elektrisch leitend verbindet, um das Betriebsgerät 4 zu erden. Um die von dem Betriebsgerät 4 auf das Gehäuse 7 abgeleiteten Ströme nach außerhalb des Leuchtmoduls 1 zu führen, können weitere Erdungsmittel wie beispielsweise eine Erdungsspange vorgesehen sein. Somit können die elektrischen Ströme von dem Leuchtmodul 1 beispielsweise auf ein Lichtbandsystem und schließlich in das Erdreich abgeführt werden. Vorzugsweise wird das Leuchtmodul 1 bzw. das Gehäuse 7 über die Leuchtmodul-Befestigungsvorrichtung 3 geerdet.

Die vorliegende Erfindung ist jedoch nicht auf das vorhergehende bevorzugte Ausführungsbeispiel beschränkt, solange sie vom Gegenstand der folgenden Ansprüche umfasst ist.

## Patentansprüche

1. Leuchtmodul (1) für ein Lichtbandsystem, aufweisend:
ein Leuchtmittel zum Abstrahlen von Licht zu einer Vorderseite des Leuchtmittels, eine Leuchtmodul-Befestigungsvorrichtung (3) zur elektrischen und mechanischen Verbindung des Leuchtmoduls (l) mit einem Lichtbandsystem, und
ein Betriebsgerät (4) zum Betrieb des Leuchtmittels, welches an einer Rückseite (R) des Leuchtmittels angeordnet ist,
**dadurch gekennzeichnet, dass**
das Betriebsgerät (4) werkzeuglos zwischen einer Einbauposition, in der das Betriebsgerät (4) eine Zugänglichkeit zur Rückseite (R) von außerhalb des Leuchtmoduls (1) versperrt, und einer Freigabeposition, in der das Betriebsgerät (4) die Zugänglichkeit zur Rückseite (R) von außerhalb des Leuchtmoduls (1) zulässt, bewegbar ist,
wobei das Leuchtmodul (1) ferner aufweist:
wenigstens ein Gelenk (6) zum Bewegen des Betriebsgeräts (4) zwischen der Einbauposition und der Freigabeposition.

2. Leuchtmodul (1) nach Anspruch 1, ferner aufweisend ein Gehäuse (7) und eine Erdungsverbindung, wobei die Erdungsverbindung derart ausgestaltet ist, dass das Betriebsgerät (4) sowohl in der Einbauposition als auch in der Freigabeposition über die Erdungsverbindung mit dem Gehäuse (7) elektrisch leitend verbunden ist, um das Betriebsgerät (4) zu erden.

3. Leuchtmodul (1) nach Anspruch 1 oder 2, wobei das Gelenk (6) die Erdungsverbindung zwischen Betriebsgerät (4) und Gehäuse (7) bereitstellt, und/oder
wobei das Gelenk (6) ein Drehgelenk ist, sodass das Betriebsgerät (4) durch Drehung zwischen der Einbauposition und der Freigabeposition bewegbar ist, und/oder
wobei das Gelenk (6) ein Schubgelenk ist, sodass das Betriebsgerät (4) durch Verschiebung zwischen der Einbauposition und der Freigabeposition bewegbar ist.

4. Leuchtmodul (1) nach einem der Ansprüche 1 bis 3, ferner aufweisend eine Haltevorrichtung, die zum Bewegen des Betriebsgeräts (4) zwischen der Einbauposition und der Freigabeposition derart ausgebildet ist, dass das Betriebsgerät (4) in der Freigabeposition bezüglich des Leuchtmoduls (1), insbesondere bezüglich des Gehäuses (7), komplett demontiert ist.

5. Leuchtmodul (1) nach einem der vorhergehenden Ansprüche, ferner aufweisend eine Befestigungsvorrichtung (5), die ausgebildet ist, das Betriebsgerät (4) in der Einbauposition zu halten und werkzeuglos zu lösen, um das Betriebsgerät (4) in die Freigabeposition zu bewegen.

6. Leuchtmodul (1) nach Anspruch 5, wobei die Befestigungsvorrichtung (5) wenigstens ein Befestigungselement (51) und wenigstens ein dem Befestigungselement (51) korrespondierendes Haltelement (52) aufweist, welche in der Einbauposition miteinander in Eingriff stehen, um das Betriebsgerät (4) in der Einbauposition zu halten.

7. Leuchtmodul (1) nach Anspruch 6, wobei das Befestigungselement (51) und/oder das Halteelement (52) derart elastisch verformbar ist/sind, dass durch werkzeuglose elastische Verformung des Befestigungselements (51) und/oder des Halteelements (52) der Eingriff zwischen Befestigungselement (51) und Halteelement (52) lösbar ist, um das Betriebsgerät (4) in die Freigabeposition zu bewegen, und/oder wobei das Halteelement (52) und/oder das Befestigungselement (51) ein Federelement aufweist, welches derart elastisch verformbar ist, dass durch werkzeuglose elastische Verformung des Federelements der Eingriff zwischen Befestigungselement (51) und Halteelement (52) lösbar ist, um das Betriebsgerät (4) in die Freigabeposition zu bewegen.

8. Leuchtmodul (1) nach einem der Ansprüche 6 bis 7, wobei das Befestigungselement (51) und das Haltelement (52) in der Einbauposition miteinander in Rastverbindung stehen, und/oder
wobei das Halteelement (52) eine Rastaufnahme wie beispielsweise eine Durchgriffsöffnung aufweist, in die das Befestigungselement (51) eingreifen kann, um das Betriebsgerät (4) in der Einbauposition zu halten, und/oder
wobei das Befestigungselement (51) ein Rastelement wie beispielsweise ein Rastvorsprung, insbesondere ein Rastnippel oder Rasthaken, ist.

9. Leuchtmodul (1) nach einem der Ansprüche 6 bis 8, wobei die Befestigungsvorrichtung (5) wenigstens zwei Befestigungselemente (51, 61) und wenigstens zwei den Befestigungselementen (51, 61) korrespondierende Haltelemente (52, 62) aufweist, wobei wenigstens ein Befestigungselement (61) und wenigstens ein Halteelement (62) der Befestigungselemente (51, 61) und Haltelemente (51, 61) miteinander derart in Eingriff stehen, um ein Gelenk oder das Gelenk (6) zum Bewegen des Betriebsgeräts (4) zwischen der Einbauposition und der Freigabeposition bereitzustellen.

10. Leuchtmodul (1) nach einem der vorhergehenden Ansprüche, wobei das Leuchtmittel bezüglich des Leuchtmoduls (1) derart bewegbar, insbesondere drehbar angeordnet ist, dass die Lichtabgaberichtung des Leuchtmittels definiert einstellbar ist, wobei vorzugsweise das Gehäuse (7) das Leuchtmittel bewegbar aufnimmt.

11. Leuchtmodul (1) nach einem der vorhergehenden Ansprüche, wobei die Zugänglichkeit eine Einstellung des Leuchtmittels, beispielsweise der Lichtabgaberichtung über Bewegen bzw. Drehen des Leuchtmittels, und/oder eine Wartung des Leuchtmittels, beispielsweise einen Austausch des Leuchtmittels, ermöglicht.

12. Lichtbandsystem, aufweisend ein Leuchtmodul (1) nach einem der vorhergehenden Ansprüche.

13. Lichtbandsystem nach Anspruch 12, wobei das Lichtbandsystem ein Primärleuchtmittel aufweist, und wobei das Leuchtmittel des Leuchtmoduls (1) ein Sekundärleuchtmittel des Lichtbandsystems ist, und/oder
wobei das Leuchtmodul (1) ein Notleuchtmodul des Lichtbandsystems ist.

## Claims

1. Lighting module (1) for a trunking system, comprising:
an illuminant for emitting light at a front side of the illuminant,
a lighting module attachment device (3) for the electrical and mechanical connection of the lighting module (1) to a trunking system, and
an operating device (4) for operating the illuminant, which is arranged on a rear side (R) of the illuminant, **characterized in that**
the operating device (4) is movable without the use of tools between an installation position, in which the operating device (4) blocks accessibility to the rear side (R) from outside the lighting module (1), and a release position, in which the operating device (4) allows accessibility to the rear side (R) from outside the lighting module (1), wherein the lighting module (1) further comprises:
at least one joint (6) for moving the operating device (4) between the installation position and the release position.

2. Lighting module (1) according to Claim 1, further comprising a housing (7) and a grounding connection, wherein the grounding connection is configured such that the operating device (4), both in the installed position and in the release position, is electrically conductively connected to the housing (7) via the grounding connection in order to ground the operating device (4).

3. Lighting module (1) according to Claim 1 or 2, wherein the joint (6) provides the grounding connection between operating device (4) and housing (7), and/or
wherein the joint (6) is a swivel joint, so that the operating device (4) can be moved by rotation between the installation position and the release position, and/or
wherein the joint (6) is a prismatic joint, so that the operating device (4) can be moved via displacement between the installation position and the release position.

4. Lighting module (1) according to any one of Claims 1 to 3, further comprising a holding device which is designed to move the operating device (4) between the installation position and the release position in such a way that, in the release position, the operating device (4) is completely dismounted with respect to the lighting module (1), in particular with respect to the housing (7).

5. Lighting module (1) according to any one of the preceding claims, further comprising a fastening device (5) which is designed to hold the operating device (4) in the installation position and to disengage it without the use of tools, in order to move the operating device (4) into the release position.

6. Lighting module (1) according to Claim 5, wherein the fastening device (5) comprises at least one fastening element (51) and at least one holding element (52) corresponding to the fastening element (51) which, in the installed position, are in engagement with one another, in order to keep the operating device (4) in the installation position.

7. Lighting module (1) according to Claim 6, wherein the fastening element (51) and/or the holding element (52) is/are elastically deformable in such a way that, by means of tool-free elastic deformation of the fastening element (51) and/or of the holding element (52), the engagement between fastening element (51) and holding element (52) can be released, in order to move the operating device (4) into the release position, and/or
wherein the holding element (52) and/or the fastening element (51) has a spring element that is elastically deformable in such a way that, by means of tool-free elastic deformation of the spring element, the engagement between fastening element (51) and holding element (52) can be released, in order to move the operating device (4) into the release position.

8. Lighting module (1) according to either of Claims 6 to 7, wherein, in the installed position, the fastening element (51) and the holding element (52) are in latching connection with each other, and/or
wherein the holding element (52) has a latching receptacle, for example a reach-through opening, in which the fastening element (51) can engage, in order to keep the operating device (4) in the installation position, and/or
wherein the fastening element (51) is a latching element, for example a latching projection, in particular a latching nipple or latching hook.

9. Lighting module (1) according to any one of Claims 6 to 8, wherein the fastening device (5) comprises at least two fastening elements (51, 61) and at least two holding elements (52, 62) corresponding to the fastening elements (51, 61), wherein at least one fastening element (61) and at least one holding element (62) of the fastening elements (51, 61) and holding elements (51, 61) are in engagement with each other in order to form a joint or the joint (6) for moving the operating device (4) between the installation position and the release position.

10. Lighting module (1) according to any one of the preceding claims, wherein the illuminant is movable, in particular arranged so as to be rotatable, with respect to the lighting module (1) such that the light emission direction of the illuminant can be set in a defined manner, wherein the housing (7) preferably accommodates the illuminant in a movable manner.

11. Lighting module (1) according to any one of the preceding claims, wherein the accessibility enables an adjustment of the illuminant, for example of the light emission direction, by moving or rotating the illuminant, and/or enables a servicing of the illuminant, for example a replacement of the illuminant.

12. Trunking system comprising a lighting module (1) according to any one of the preceding claims.

13. Trunking system according to Claim 12, wherein the trunking system has a primary illuminant, and wherein the illuminant of the lighting module (1) is a secondary illuminant of the trunking system, and/or
wherein the lighting module (1) is an emergency lighting module of the trunking system.

## Revendications

1. Module d'éclairage (1) pour un système de bandes d'éclairage, présentant :
une source d'éclairage pour l'émission de lumière vers une face avant de la source d'éclairage,
un dispositif de fixation de module d'éclairage (3) pour la connexion électrique et mécanique du module d'éclairage (1) avec un système de bandes d'éclairage et
un appareil de fonctionnement (4) pour faire fonctionner la source d'éclairage, lequel est disposé sur une face arrière (R) de la source d'éclairage, **caractérisé en ce que**
l'appareil de fonctionnement (4) est déplaçable sans outil entre une position de montage, dans laquelle l'appareil de fonctionnement (4) bloque une accessibilité à la face arrière (R) depuis l'extérieur du module d'éclairage (1) et une position de libération, dans laquelle l'appareil de fonctionnement (4) permet l'accessibilité à la face arrière (R) depuis l'extérieur du module d'éclairage (1), le module d'éclairage (1) présentant en outre :
au moins une articulation (6) pour le déplacement de l'appareil de fonctionnement (4) entre la position de montage et la position de libération.

2. Module d'éclairage (1) selon la revendication 1, présentant en outre un boîtier (7) et une connexion à la terre, la connexion à la terre étant conçue de sorte que l'appareil de fonctionnement (4) soit connecté de manière électriquement conductrice au boîtier (7), tant dans la position de montage que dans la position de libération, à travers la connexion à la terre, pour mettre l'appareil de fonctionnement (4) à la terre.

3. Module d'éclairage (1) selon la revendication 1 ou 2, l'articulation (6) fournissant la connexion à la terre entre l'appareil de fonctionnement (4) et le boîtier (7) et/ou
l'articulation (6) étant une articulation rotative, de sorte que l'appareil de fonctionnement (4) puisse être déplacé par rotation entre la position de montage et la position de libération et/ou
l'articulation (6) étant une glissière, de sorte que l'appareil de fonctionnement (4) puisse être déplacé par glissement entre la position de montage et la position de libération.

4. Module d'éclairage (1) selon l'une quelconque des revendications 1 à 3, présentant en outre un dispositif de support, qui est conçu pour le déplacement de l'appareil de fonctionnement (4) entre la position de montage et la position de libération de sorte que l'appareil de fonctionnement (4) soit, dans la position de libération, complètement démonté par rapport au module d'éclairage (1), en particulier par rapport au boîtier (7).

5. Module d'éclairage (1) selon l'une quelconque des revendications précédentes, présentant en outre un dispositif de fixation (5), lequel est conçu pour maintenir l'appareil de fonctionnement (4) dans la position de montage et pour le desserrer sans outil, afin de déplacer l'appareil de fonctionnement (4) dans la position de libération.

6. Module d'éclairage (1) selon la revendication 5, le dispositif de fixation (5) présentant au moins un élément de fixation (51) et au moins un élément de support (52) correspondant à l'élément de fixation (51), lesquels sont en prise l'un avec l'autre dans la position de montage, pour maintenir l'appareil de fonctionnement (4) dans la position de montage.

7. Module d'éclairage (1) selon la revendication 6, l'élément de fixation (51) et/ou l'élément de support (52) étant élastiquement déformables de sorte que, par la déformation élastique sans outil de l'élément de fixation (51) et/ou de l'élément de support (52), la prise entre l'élément de fixation (51) et l'élément de support (52) puisse être détachée, afin de déplacer l'appareil de fonctionnement (4) dans la position de libération et/ou
l'élément de support (52) et/ou l'élément de fixation (51) présentant un élément ressort, lequel peut être déformé élastiquement de sorte que, par la déformation élastique sans outil de l'élément ressort, la prise entre l'élément de fixation (51) et l'élément de support (52) puisse être détachée, afin de déplacer l'appareil de fonctionnement (4) dans la position de libération.

8. Module d'éclairage (1) selon l'une quelconque des revendications 6 à 7, l'élément de fixation (51) et l'élément de support (52) étant, dans la position de montage, en connexion par encliquetage l'un avec l'autre et/ou
l'élément de support (52) présentant une réception d'encliquetage telle que, par exemple, une ouverture de passage, dans laquelle l'élément de fixation (51) peut entrer en prise, pour maintenir l'appareil de fonctionnement (4) dans la position de montage et/ou
l'élément de fixation (51) étant un élément d'encliquetage tel que, par exemple, une saillie d'encliquetage, en particulier un raccord d'encliquetage ou un crochet d'encliquetage.

9. Module d'éclairage (1) selon l'une quelconque des revendications 6 à 8, le dispositif de fixation (5) présentant au moins deux éléments de fixation (51, 61) et au moins deux éléments de support (52, 62) correspondant aux éléments de fixation (51, 61), au moins un élément de fixation (61) et au moins un élément de support (62) des éléments de fixation (51, 61) et des éléments de support (51, 61) étant en prise l'un avec l'autre de façon à fournir une articulation ou l'articulation (6) pour le déplacement de l'appareil de fonctionnement (4) entre la position de montage et la position de libération.

10. Module d'éclairage (1) selon l'une quelconque des revendications précédentes, la source d'éclairage étant disposée de manière déplaçable, en particulier rotative, par rapport au module d'éclairage (1) de sorte que la direction d'émission de lumière de la source d'éclairage puisse être réglée de manière définie, le boîtier (7) recevant de préférence la source d'éclairage de manière déplaçable.

11. Module d'éclairage (1) selon l'une quelconque des revendications précédentes, l'accessibilité permettant un réglage de la source d'éclairage, par exemple de la direction d'émission de lumière, par un déplacement ou une rotation de la source d'éclairage et/ou une maintenance de la source d'éclairage, par exemple un remplacement de la source d'éclairage.

12. Système de bandes d'éclairage, présentant un module d'éclairage (1) selon l'une quelconque des revendications précédentes.

13. Système de bandes d'éclairage selon la revendication 12, le système de bandes d'éclairage présentant une source d'éclairage primaire et la source d'éclairage du module d'éclairage (1) étant une source d'éclairage secondaire du système de bandes d'éclairage et/ou
le module d'éclairage (1) étant un module d'éclairage d'urgence du système de bandes d'éclairage.
